# EUROPÄISCHE PATENTSCHRIFT

(11) **EP 0 133 563 B1**
(45) Veröffentlichungstag und Bekanntmachung des Hinweises auf die Patenterteilung: **10.09.1986**
(21) Anmeldenummer: 84109295.0
(22) Anmeldetag: 06.08.1984
(51) Int. Cl.: A43B 5/00

(54) **Schuhpaar für den Curling-sport**
Shoes for curling
Paire de chaussures pour le "curling"

(30) Priorität: 08.08.1983 DE 3328545
(43) Veröffentlichungstag der Anmeldung: 27.02.1985
(73) Patentinhaber: PUMA-Sportschuhfabriken Rudolf Dassler KG, D-8522 Herzogenaurach (DE)
(72) Erfinder: Dassler, Armin A., D-8522 Herzogenaurach (DE)
(74) Vertreter: Hufnagel, Walter, Dipl.-Ing., Dipl.-Wirtsch.-Ing.

## Beschreibung

Die vorliegende Erfindung bezieht sich auf ein Schuhpaar für den Curling-Sport gemäß dem Oberbegriff des Anspruches 1.

Beim Curling-Spiel gleitet bekanntlich der Spieler nach einer Anlaufstrecke mit dem Curlingstein auf das Ziel zu. Vor einer Linie, die das Ende der Gleitstrecke markiert, gibt er den Curlingstein, nachdem er ihm noch die genaue Richtung und Geschwindigkeit gegeben hat, frei. Während der Gleitphase nimmt der Spieler eine fast knieende Stellung ein, indem er das eine Bein in abgewinkelter Lage nach vorn nimmt und mit diesem auf der Schuhsohle gleitet und das andere Bein in abgewinkelter Lage nach hinten nimmt und auf der Schuhkappe des diesem Bein zugeordneten Schuhes gleitet, ohne daß das Knie das Eis berührt. Die Schuhe sollten dabei das Gleiten nicht behindern und das Eis nicht verkratzen. Für diesen Sport werden derzeit noch handelsübliche Winter- oder Wanderschuhe verwendet oder Schuhe, bei welchem beide Schuhe des Schuhpaares gleich ausgebildet sind (US-A-4012855).

Mit der vorliegenden Erfindung soll unter anderem die Aufgabe gelöst werden, ein Schuhpaar optimal an die beim Curling-Sport auftretenden, für die beiden Schuhe unterschiedlichen Anforderungen anzupassen.

Gelöst wird diese Aufgabe durch ein Schuhpaar mit den im Kennzeichen des Anspruches 1 angegebenen Merkmalen.

Vorteilhafte Weiterbildungen dieses Schuhpaares bzw. des Gleitschuhes und des Anlauf- und Nachziehschuhes sind in den Unteransprüchen angegeben.

Durch die erfindungsgemäßen Maßnahmen ist ein optimales Gleiten des Spielers mit dem Gleitschuh während der Gleitphase möglich und außerdem findet der Spieler mit dem Anlauf- und Nachziehschuh beim Anlaufen einen besseren Antritt. Dabei wird das Eis nicht beschädigt. Weiterhin wird die Flexibilität der Schuhsohlen nicht beeinträchtigt. Die Schuhe können in wärmedämmender und schockabsorbierender Art ausgeführt und als Sportschuhe, insbesondere nach Art von Laufschuhen, also vor allem sehr leicht, ausgebildet sein. Die die Gleitfläche bildenden Gleitelemente können unterschiedlich belastet werden, so daß noch während der Gleitphase eine Richtungsänderung möglich ist.

Weitere vorteilhafte Einzelheiten der Erfindung sind nachfolgend anhand der in der Zeichnung veranschaulichten Ausführungsbeispiele beschrieben. Dabei zeigen :
Figur 1 eine Seitenansicht eines Gleitschuhes des Schuhpaares, die
Figuren 2 bis 4 je eine Sohlenansicht des Gleitschuhes von unten,
Figur 5 eine Seitenansicht eines Anlauf- und Nachziehschuhes und
Figur 6 die Ansicht desselben von unten.

Das Schuhpaar besteht erfindungsgemäß aus einem Gleitschuh 1 (Fig. 1 bis 4) und einem Anlauf- und Nachziehschuh 2 (Fig. 5 und 6). Bei Rechtshändern ist üblicherweise der linke Schuh als Gleitschuh und der rechte als Anlauf- und Nachziehschuh ausgebildet. Die überwiegende Mehrzahl der Schuhe gemäß der Erfindung werden daher so ausgeführt sein und ein kleinerer Teil links als Anlauf- und Nachziehschuh und rechts als Gleitschuh.

Erfindungsgemäß besteht der Gleitschuh 1 aus dem Oberteil 3 und dem Sohlenteil 4. Das Oberteil 3 kann mit einer Schuhkappe 5 versehen sein.

Der Sohlenteil 4 besteht aus der Sohle 6 aus elastischem Material und zweckmäßig aus einer Zwischensohle 7. Letztere besteht aus einem schockdämpfenden Material, beispielsweise geschäumtem Gummi oder geschäumten Kunststoffen und besitzt vorzugsweise Keilform. Gleichzeitig ist die Zwischensohle 7 vorteilhaft aus gut kälteisolierendem Material, insbesondere porösem Material, wie dem bereits erwähnten Schaumgummi oder elastischem Schaumkunststoff hergestellt.

Die eigentliche Sohle 6 oder deren Oberfläche besitzt eine Gleitfläche 8, die aus einer Anzahl von einzelnen Auflageflächen 9 gebildet ist. Letztere bestehen aus einem Material, das auf Eis sehr gut gleitet, also gegenüber Eis einen sehr geringen Reibungskoeffizienten aufweist. Insbesondere sind diese Auflageflächen 9 an der Oberfläche noch besonders glatt ausgebildet.

Zweckmäßig sind die Auflageflächen 9 auf besonderen Erhöhungen vorgesehen, die integral mit der Sohle 6 hergestellt oder die von besonderen Einsatzteilen 10 gebildet sind, die in Vertiefungen 11 der Sohle 6 eingesetzt und mit dieser fest verbunden, insbesondere verklebt und/oder verschweißt sind. Zweckmäßig sind die Wände der Vertiefungen 11 nach innen zu schräg auswärts gerichtet und die Einsatzteile 10 sind dieser Form angepaßt, so daß sich eine Art Nut-Feder-Führung oder keilnutenförmige form- und kraftschlüssige Verbindung bildet.

Gemäß Figur 2 sind die Einsatzteile 10 in Form von Querrippen 12 vorgesehen. Dies gestattet eine sehr gute Biegeelastizität der Sohle 6 in Richtung der Fußbeweglichkeit und zugleich eine stabile Seitenführung, und zwar auch dann, wenn die Einsatzteile 10 aus starrem oder relativ starrem Material bestehen, beispielsweise aus Hart-PVC, Polyurethan, Polyäthylentherephtalat, bekannt unter dem Handelsnamen « Teflon •, Polytetrafluoräthylen, Polyamid, Kunstharz-Glasfibergemischen, Aluminium oder auch Hart-Metallen, wie Siliziumkarbid.

Eine Ausführungsmöglichkeit der Einsatzteile 10 in Form von Längsrippen zeigt die Figur 3. Hiert sind die Einsatzteile 10 in Form von Längsrippenabschnitten 13 vorgesehen, um auch bei starrem oder relativ starrem Material für dieselben ebenfalls eine gute Durchbiegung der Sohle 6 in der vorgenannten Art zu gewährleisten. Die Unterbrechungen 14 sind dabei an den bevorzugten natürlichen Biegestellen, also besonders im Ballenbereich vorgesehen, können sich aber auch in Abständen über die gesamte Sohlenlänge erstrecken. Längsrippen wird man bevorzugt dann anwenden, wenn auch eine Durchbiegung der Sohle 6 quer zu der vorgenannten Durchbiegung, also über die Sohlenbreite, gewünscht wird.

Die Längsrippenabschnitte 13 sind an den Stirnflächen schräg abgekantet oder ballig, d. h. mit nach außen gewölbten Rundungen ausgebildet, um ein Verkratzen des Eises zu vermeiden.

Eine weitere Möglichkeit der Ausführung und Anordnung der Einsatzteile 10 ist in Figur 4 dargestellt. Hier sind dieselben in Form von angeformten oder eingesetzten Kreisscheiben 15 mit nach außen gewölbter Oberfläche 16 vorgesehen. Anstelle der Kreisscheiben können auch andere Formen, wie Rechtecke, Ellipsen etc. vorgesehen sein und sie können, der Belastung und der Sohlenfläche entsprechend angepaßt, verschiedene Größen aufweisen und sie können in bestimmten Bereichen, z. B. im Bereich 17 der Fußhöhlung, ganz weggelassen werden.

Es ist zum Erreichen guter Gleiteigenschaften vorteilhaft, die Oberfläche der Einsatzteile 10 konvex auszubilden bzw. mit nach außen gewölbten Rundungen zu versehen. Zweckmäßig sind die Rippen 12, 13 im Querschnitt z. B. etwa halbkreisförmig ausgebildet.

Die Auflageflächen 9 sind zweckmäßig besonders glatt ausgeführt, um geringste Reibungskräfte zu erzielen.

Die Sohlenoberfläche der Sohle 6 kann ansonsten glatt sein oder ein beliebiges Profil aufweisen, da diese keinen Einfluß bei der Sportausübung ausübt.

Im Gegensatz zu dem gute Gleiteigenschaften auf Eis besitzenden Gleitschuh 1 besitzt der Anlauf- und Nachziehschuh 2 (Figuren 5 und 6) eine Sohle 6', die selbst ganz oder zumindest auf der Oberfläche aus einem Material besteht, das auf Eis nicht gut gleitet oder zumindest wesentlich schlechter gleitet als das Material der Sohle 6 bzw. der Einsatzteile 10 des Gleitschuhes 1. Um die Reibung möglichst hoch zu machen, ist die Sohle 6' mit einer griffigen Profilierung 18 versehen. Diese darf jedoch die Eisfläche nicht verkratzen. Das Material muß daher genügend weich und vorzugsweise auch elastisch verformbar sein, um z. B. eine Durchbiegung der Sohle entsprechend der Laufbewegung des Fußes zu gestatten.

Als Profil für die Sohle 6' dient zweckmäßig eine feine Riffelung, z. B. mit einem Abstand von 6 mm von einer Riffeloberkante zur nächsten Riffeloberkante oder kleiner. Das Profil kann auch aus einer Vielzahl von Pyramiden 19 oder Kegeln bestehen, wie anhand eines Teilbereiches der Sohle 6' in der Figur 6 dargestellt. Zweckmäßig ist diese Profilierung so angeordnet und ausgebildet, daß sich möglichst kein Schnee im Profil festsetzen kann. Dies wird z. B. dadurch erreicht oder unterstützt, daß der Kantenwinkel der Riffeloberkante oder der Spitzenwinkel α der Pyramiden 19 bzw. Kegel größer ist als 60°, insbesondere größer als 70° ist.

Als Material für die Sohle 6' dient zweckmäßig Weich- PVC, Weich-Gummi, weich eingestelltes Polyurethan etc.

Außer der besonderen Profilierung und Materialauswahl der Sohle 6' des Anlauf- und Nachziehschuhes 2 ist erfindungsgemäß noch die Schuhspitze im Zehenbereich mit einer als Kappenschale 20 ausgebildeten Gleitschale versehen, die eine relativ harte, glatte, insbesondere glänzende oder hochglänzende Oberfläche aufweist und aus einem Material mit guten Gleitei- genscₕaften auf Eis besteht.

Vorteilhafterweise findet das gleiche oder ein ähnliches Material Verwendung wie für die Einsatzteile 10, also z. B. Hart-PVC, Hart-Polyurethan, Polyester, Kunstharz-Glasfibergemische, Aluminium oder dergleichen.

Vorzugsweise erstreckt sich die Kappenschale 20 über den gesamten Bereich der Schuhkappe und ist zweckmäßig über einer auch bei Sportschuhen bekannten Schuhkappe 5 aufgebracht, z. B. aufgeklebt oder aufgenietet oder mittels lösbarer Verbindungselemente, z. B. Druckknöpfe oder Rastelemente, auf dem Oberteil 3 starr oder abnehmbar befestigt. Hierzu ist die Kappenschale 20 der Schuhspitze oder einer Schuhkappe 5 angepaßt, so daß sie praktisch ohne Zwischenraum auf diese auflegbar oder aufsteckbar ist. Die Kappenschale 20 kann gleich bei der Herstellung des Oberteiles 3 an diesem befestigt werden oder sie wird nachträglich aufgebracht. Die Kappenschale 20 gewährleistet ein gutes Gleiten auf dem Eis und bildet zugleich einen Verschleißschutz für die Schuhkappe 5 oder die Schuhspitze des Oberteils 3.

## Patentansprüche

1. Schuhpaar für den Curling-Sport, dadurch gekennzeichnet, daß der eine Schuh als Gleitschuh ausgebildet ist und eine Sohle (6) oder Sohlenoberfläche besitzt, die eine Gleitfläche (8) aufweist und wenigstens an den Auflageflächen (9) aus Material mit gegenüber Eis geringem Reibungskoeffizienten besteht und daß der andere Schuh als Anlauf- und Nachziehschuh (2) ausgebildet ist und eine Sohle (6) oder Sohlenoberfläche besitzt, die wenigstens an den Tritt-Auflageflächen aus Material mit gegenüber Eis hohem Reibungskoeffizienten bzw. höherem Reibungskoeffizienten als demjenigen des ersten Schuhes (1) besteht und dessen Schuhspitze oder Schuhkappe (5) bzw. deren Oberfläche zumindest im Bereich des Obermaterials (3) aus Material mit gegenüber Eis geringem Reibungskoeffizienten besteht.

2. Schuhpaar nach Anspruch 1, dadurch gekennzeichnet, daß die Sohlen (6, 6') auf einer wärmedämmenden und schockdämpfenden Zwischensohle (7) aufgebracht sind.

3. Schuhpaar bzw. Gleitschuh nach Anspruch 1 oder 2, dadurch gekennzeichnet, daß die Sohle (6) des Gleitschuhes (1) aus elastisch verformbarem Material besteht und mit als Auflageflächen dienenden, gute Gleiteigenschaften aufweisenden Erhöhungen versehen ist.

4. Schuhpaar bzw. Gleitschuh nach Anspruch 3, dadurch gekennzeichnet, daß die Erhöhungen aus Einsatzteilen (10) aus Material mit gegenüber Eis geringem Reibungskoeffizienten bestehen, die mit der Sohle (6) fest verbunden sind, wobei die Einsatzteile (10) in Vertiefungen (11) der Sohle (6) eingesetzt sind.

5. Schuhpaar bzw. Gleitschuh nach Anspruch 3 oder 4, dadurch gekennzeichnet, daß die Wände der Vertiefungen (11) von der Oberfläche aus nach innen schräg auswärts gerichtet sind und die mit entsprechenden schrägen Flächen versehenen Einsatzteile (10) mit den Vertiefungen (11) eine keilnutförmige form- und kraftschlüssige Verbindung bilden.

6. Schuhpaar bzw. Gleitschuh nach einem der Ansprüche 3 bis 5, dadurch gekennzeichnet, daß die Einsatzteile (10) in Form von Querrippen (12) vorgesehen sind, so daß eine Durchbiegung der Sohle wenigstens im Ballenbereich möglich ist.

7. Schuhpaar bzw. Gleitschuh nach einem der Ansprüche 3 bis 6, dadurch gekennzeichnet, daß die Einsatzteile (10) in Form von im Querschnitt nach außen konvexen Längsrippenabschnitten (13) vorgesehen sind, die an vorgegebenen fußbedingten Biegestellen der Sohle (6) unterbrochen sind, so daß eine Durchbiegung der Sohle (6) wenigstens im Ballenbereich möglich ist.

8. Schuhpaar bzw. Gleitschuh nach einem der Ansprüche 3 bis 7, dadurch gekennzeichnet, daß die Einsatzteile (10) aus gegenüber Eis einen geringen Reibungskoeffizienten aufweisendem Material bestehen, nämlich aus einem der Materialien Hart-PVC, Polyurethan, Polyäthylentherephtalat (« Teflon •), Hartmetall, wie SiC oder aus Aluminium.

9. Schuhpaar bzw. Anlauf- und Nachziehschuh nach Anspruch 1 oder 2, dadurch gekennzeichnet, daß die Sohle (6') aus elastisch verformbarem Material besteht und ein griffiges Profil aufweist, das aus einer feinen Riffelung besteht oder die Form von kleinen Pyramiden (19) oder Kegeln aufweist.

10. Schuhpaar bzw. Anlauf- und Nachziehschuh nach Anspruch 9, dadurch gekennzeichnet, daß auf der aus dem Obermaterial bestehenden Schuhkappe (5) eine der Form derselben angepaßte Kappenschale (20) aus Material mit gegenüber Eis geringem Reibungskoeffizienten befestigt ist.

11. Schuhpaar bzw. Anlauf- und Nachziehschuh nach Anspruch 9 oder 10, dadurch gekennzeichnet, daß die Kappenschale (20) abnehmbar befestigt ist und eine glatte bis hochglänzende Oberfläche aufweist.

12. Schuhpaar bzw. Anlauf- und Nachziehschuh nach einem der Ansprüche 9 bis 11, dadurch gekennzeichnet, daß die Kappenschale (20) aus einem der materialien Hart-PVC. Hart-Polyurethan, Polyester, Polyepoxid, gegebenenfalls gemischt mit Mineralfasern, oder aus Aluminium besteht.

## Claims

1. A pair of shoes for the sport of curling. characterized in that the one shoe is made as a sliding shoe and has a sole (6) or a sole surface which exhibits a sliding area (8) and consists at least on the bearing areas (9) of material having a low coefficient of friction with respect to ice, and that the other shoe is made as a run-up and trailing shoe (2) and has a sole (6) or a sole surface which consists at least on the tread- bearing areas of material having a high coefficient of friction with respect to ice or respectively a higher coefficient of friction than that of the first shoe (1) and the toe or toecap (5) of which or respectively the surface of the latter at least in the region of the upper (3) consists of material having a low coefficient of friction with respect to ice.

2. A pair of shoes as in Claim 1, characterized in that the soles (6, 6') are applied to a heat- insulating and shock-damping intermediate sole (7).

3. A pair of shoes or respectively a sliding shoe as in Claim 1 or 2, characterized in that the sole (6) of the sliding shoe (1) consists of elastically deformable material and is provided with promi- nences exhibiting good sliding properties and serving as bearing areas.

4. A pair of shoes or respectively a sliding shoe as in Claim 3, characterized in that the promi- nences consist of inserts (10) of material having a low coefficient of friction with respect to ice, which are firmly connected to the sole (6), the inserts (10) being inserted in recesses (11) in the sole (6).

5. A pair of shoes or respectively a sliding shoe as in Claim 3 or 4, characterized in that the walls of the recesses (11) are directed inwards from the surface obliquely outwards and the inserts (10) provided with corresponding oblique faces form a positive and frictional connection to the recesses (11) in the form of keyways.

6. A pair of shoes or respectively a sliding shoe as in Claims 3 to 5, characterized in that the inserts (10) are designed in the form of crossribs (12) so that bending of the sole is possible at least in the region of the ball of the foot.

7. A pair of shoes or respectively a sliding shoe an in Claims 3 to 6, characterized in that the inserts (10) are designed in the form of sections (13) of longitudinal rib of convex cross-section outwards, which are interrupted at predetermined points of bend in the sole (6) depending on the foot, so that bending of the sole (6) is possible at least in the region of the ball of the foot.

8. A pair of shoes or respectively a sliding shoe as in Claims 3 to 7, characterized in that the inserts (10) consist of material exhibiting a low coefficient of friction with respect to ice, namely, of one of the materials : rigid PVC, polyurethane, polyethyleneterephthalate («tefIon•), or hard metal such as SiC, or of aluminium.

9. A pair of shoes or respectively a run-up and trailing shoe as in Claim 1 or 2, characterized in that the sole (6') consists of elastically deformable material and exhibits a nonskid profile which consist of a fine fluting or exhibits the form of small pyramids (19) or cones.

10. A pair of shoes or respectively a run-up and trailing shoe as in Claim 9, characterized in that onto the toecap (s) of the shoe, consisting of the material of the upper, is fastened a toecap shell (20) adapted to the shape of it and of material having a low coefficient of friction with respect to ice.

11. A pair or shoes or respectively a run-up and trailing shoe as in Claim 9 or 10, characterized in that the toecap shell (20) is fastened detachably and exhibits a smooth, even high-gloss surface.

12. A pair of shoes or respectively a run-up and trailing shoe as in one of the Claims 9 to 11, characterized in that the toecap shell (20) consists of one of the materials : rigid PVC, rigid polyurethane, polyester, polyepoxide, if necessary mixed with mineral fibres, or of aluminium.

## Revendications

1. Paire de chaussures pour jouer au Curling, caractérisée en ce que l'une des chaussures est réalisée sous la forme d'une chaussure de glissement, et possède une semelle (6), ou une surface de semelle, qui présente une surface de glissement (8) et qui est constituée par une matière dont le coefficient de frottement vis-à-vis de la glace est faible, et que l'autre chaussure est réalisée sous la forme d'une chaussure de marche et de trainage (2) et possède une semelle (6') ou une surface de semelle qui est constituée au moins sur les surfaces d'appui, d'une matière dont le coefficient de frottement vis-à-vis de la glace est élevé ou au moins plus élevé que celui de la première chaussure (1) et dont la pointe ou le bout dur (5), ou sa surface est constituée, au moins dans la zone de la matière supérieure (3), dont le coefficient de frottement vis-à-vis de la glace est faible.

2. Paire de chaussures suivant la revendication 1, caractérisée en ce que les semelles (6, 6') sont montées sur une semelle intermédiaire (7) isolante de la chaleur, et amortissant les chocs.

3. Paire de chaussures ou chaussure de glissement suivant la revendication 1 ou 2, caractérisée en ce que la semelle (6) de la chaussure de glissement (1) est constituée d'une matière déformable élastiquement, et est pourvue de surélévations présentant de bonnes propriétés de glissement, servant de surfaces d'appui.

4. Paire de chaussures, ou chaussure de glissement caractérisée en ce que les surélévations sont constituées par des pièces à sertir (10) accessoires, en matière dont le coefficient de frottement vis-à-vis de la glace est faible et qui sont reliés solidement avec la semelle (6), ces pièces (10) étant insérées dans des cavités (11) de la semelle (6).

5. Paire de chaussures, ou chaussure de glissement, suivant l'une des revendications 3 ou 4, caractérisée en ce que les parois des cavités (11) sont dirigées de la surface vers le haut obliquement vers l'intérieur, et que les pièces (10) à sertir pourvues de surfaces obliques correspondantes, forment avec les cavités (11), une jonction mécanique en forme de clavette.

6. Paire de chaussures, ou chaussure de glissement suivant l'une des revendications 3 à 5, caractérisée en ce que les pièces à sertir (10) sont prévues en forme de nervures transversales (12), de sorte qu'il est possible à la semelle de se courber au moins dans la zone de l'éminence du gros orteil.

7. Paire de chaussures, ou chaussure de glissement suivant l'une des revendications 3 à 6, caractérisée en ce que les pièces à sertir (10) sont prévues sous la forme de sections de nervures longitudinales (13) dont la section est convexe vers l'extérieur, qui sont interrompues en des points de pliage de la semelle (6) conditionnés par la forme du pied, de sorte que la semelle (6) peut se plier au moins dans la zone de l'éminence du gros orteil.

8. Paire de chaussures, ou chaussure de glissement suivant l'une des revendications 3 à 7, caractérisée en ce que les pièces à sertir (10) sont constituées d'une matière présentant un faible coefficient de frottement vis-à-vis de la glace, notamment une des matières PVC dur, polyuré- thane, téréphtalate de polyéthylène, polytétra- fluoréthylène « Teflon », métal dur, tel que SiC, ou aluminium.

9. Paire de chaussures ou chaussure de marche et de trainage suivant la revendication 1 ou 2, caractérisée en ce que la semelle (6') est constituée de matière déformable élastiquement, et possède un profil antidérapant qui présente un striage fin ou la forme de petites pyramides (19) ou de cônes.

10. Paire de chaussures ou chaussure de marche et de trainage suivant la revendication 9, caractérisée en ce que, sur le bout dur (5) constitué de la matière supérieure est fixée une coquille (20) dont la forme est adaptée au précédent, et faite d'une matière dont le coefficient de frottement vis-à-vis de la glace est faible.

11. Paire de chaussures ou chaussure de marche et de trainage, caractérisée en ce que la coquille (20) est fixée de façon amovible, et présente une surface lisse pouvant aller jusqu'à un brillant élevé.

12. Paire de chaussures ou chaussure de marche et de trainage, suivant une des revendications 9 à 11, caractérisée en ce que la coquille (20) est faite d'une des matières PVC dur, polyuré- thane dur, polyesters, polyépoxydes, éventuellement mélangées avec des fibres minérales, ou d'aluminium.
